# EUROPÄISCHE PATENTSCHRIFT

(11) **EP 2 635 445 B1**
(45) Veröffentlichungstag und Bekanntmachung des Hinweises auf die Patenterteilung: **02.03.2016**
(21) Anmeldenummer: 12733585.9
(22) Anmeldetag: 16.05.2012
(51) Int. Cl.: G07D 5/00, B42D 15/00, G07D 7/20, G07D 7/00, B42D 25/29

(54) **WERT- UND/ODER SICHERHEITSDOKUMENT MIT KODIERTER INFORMATION**
VALUE AND/OR SECURITY DOCUMENT WITH CODED INFORMATION
DOCUMENT DE VALEUR ET/OU DE SÉCURITÉ COMPORTANT UNE INFORMATION CODÉE

(30) Priorität: 20.05.2011 DE 102011102739
(43) Veröffentlichungstag der Anmeldung: 11.09.2013
(73) Patentinhaber: Bundesdruckerei GmbH, 10985 Berlin (DE)
(72) Erfinder: STÜBER, Brigitte, 13127 Berlin (DE); BADER, Stefan, 12167 Berlin (DE); MACH, Torsten, 14621 Schönwalde-Glien (DE); WETTLEY, Tobias, 14467 Potsdam (DE); POPP, Heiko, 12161 Berlin (DE)
(74) Vertreter: Seuss, Thomas
(86) Internationale Anmeldenummer: PCT/DE2012/000506
(87) Internationale Veröffentlichungsnummer: WO 2012/159602

(56) Entgegenhaltungen:
- EP-A1- 1 864 825
- JP-A- 8 197 828
- JP-A- 8 300 800
- JP-A- 2000 118 121

## Beschreibung

### Gebiet der Erfindung

Die Erfindung betrifft ein Wert- und/oder Sicherheitsdokument mit einer oder mehreren Linien, beispielweise einem Guillochenmuster, welches dadurch gekennzeichnet ist, dass
mindestens ein Teilbereich wenigstens einer der Linien derartig gestaltet ist, dass ein Zwischenraum entsteht, in dem Information kodiert ist,
ein Verfahren zur Herstellung eines solchen Dokuments
sowie ein Verfahren zur Auslesung der Information aus der oder den Linien.

### Stand der Technik und Hintergrund der Erfindung.

Grundsätzlich sind verschiedene Methoden der Sicherung eines Wert- und/oder Sicherheitsdokumentes gegen Fälschungen aus der Praxis bekannt. Hierzu gehören einerseits Sicherheitsmerkmale, die nicht oder nur mit vergleichsweise hohem Aufwand reproduzierbar sind, wie graphische Darstellungen, die aus einer Vielzahl feiner Linien gebildet sind. Hierzu gehören insbesondere Guillochenmuster. Im Zusammenhang mit Guillochenmustern ist es bekannt, diese so auszugestalten, dass sie zumindest in einem Teilbereich aus im Wesentlichen parallel verlaufenden Linien gebildet werden, wobei die Linien in dem Teilbereich so angeordnet sind, dass sie für Zeichen kodieren können (siehe WO 2007/121726). Andererseits sind Sicherheitsmerkmale bekannt, die ausschließlich maschinenlesbar sind. Beispielsweise ist es aus der Literaturstelle WO 03/051643 A1 bekannt, einzelne Pixel im Rahmen eines Tintenstrahldruckes mit der Maßgabe anzusteuern, dass ein geheimes und mit bloßem Auge nicht erkennbares Muster aus Punkten entsteht. Dieses Muster lässt sich unter Zuhilfenahme von geeigneten Geräten, beispielsweise Vergrößerungsgeräten, erkennen. Dabei ist die maschinelle Auslesung eventuell mit dem Muster codierter Informationen aufwändig und unsicher, da eine exakte Orientierung des Musters gegenüber einer Ausleseeinheit erforderlich ist. Zudem ist eine besondere Steuerung der einzelnen Düsen eines Tintenstrahldruckkopfes erforderlich und vermutlich sind andere Druckverfahren als Tintenstrahldruck nicht oder nur unter erheblichem Aufwand einsetzbar.

Aus der Praxis sind aus anderen technologischen Zusammenhängen maschinenlesbare Codes bekannt, die aus einer Mehrzahl von benachbarten Linien bestehen, wobei die Anzahl der benachbarten Linien, deren Breiten und/oder deren Abstände für definierte Zeichen codieren. Eine weit verbreitete Variante eines solchen maschinenlesbaren Codes ist der sogenannte Barcode. Bei einem Barcode handelt es sich um relativ breite Linien, welche mit dem menschlichen Auge unschwer zu erkennen sind. Die Auslesung eines Barcodes erfolgt, indem ein Scanner in Richtungen orthogonal zur Längserstreckung der Linien die Folge benachbarter Linien abtastet und das ausgelesene optische Muster nach einem vorgegebenen Algorithmus in eine Zeichenfolge umwandelt.

Grundsätzlich besteht ein ständiger Bedarf an verbesserten maschinenlesbaren Sicherheitsmerkmalen, wobei die Sicherheitsmerkmale mit dem menschlichen Auge nicht oder nur sehr schwer erkennbar sein sollen. Auch soll die Reproduktionsgenauigkeit herkömmlicher Reproduktionsgeräte, insbesondere Fotokopierer, nicht hinreichend für eine hinreichende Reproduktion sein.

### Technisches Problem der Erfindung

Der Erfindung liegt daher das technische Problem zu Grunde, ein Sicherheitsmerkmal für ein Wertdokument anzugeben, welches einerseits mit hoher Sicherheit ausgestattet ist, insbesondere nicht mit bloßem Auge erkennbar und somit schwer zu entdecken ist. Auch soll das Sicherheitsmerkmal mit üblichen Drucktechniken herstellbar, aber unmöglich (oder zumindest schwer) zu kopieren sein. Andererseits soll das Sicherheitsmerkmal möglichst leicht maschinell auslesbar ist.

Das Dokument JP 8 197 828 A offenbart ein Sicherheitsdokument nach dem oberbegriff des Anspruchs 1.

### Grundzüge der Erfindung

Zur Lösung dieses technischen Problems lehrt die vorliegende Erfindung, ein Wertdokumente oder ein Sicherheitsdokument nach Anspruch 1.

Mit der Erfindung wird ein Sicherheitsmerkmal geschaffen, welches so ausgebildet sein kann, dass es nicht ohne weiteres und mit bloßem Auge erkennbar ist, da der Zwischenraum so klein ist, dass er mit menschlichem Auge nicht auflösbar ist. Insbesondere im Rahmen eines Guillochenmusters mit seiner komplexen Struktur kann die kodierte Information daher dem menschlichen Auge verborgen werden.

Die Erfindung beruht auf der Erkenntnis, dass mittels maschineller Auslesevorrichtungen gegenüber dem menschlichen Auge eine derartige Auflösung erreicht werden kann, dass der im Guillochenmuster ausgebildete Zwischenraum detektiert und daher zur Kodierung einer Information, insbesondere eines Zeichens oder einer Zeichenfolge genutzt werden kann.

Des weiteren lehrt die Erfindung ein Verfahren zur Herstellung eines erfindungsgemäßen Wert- und/oder Sicherheitsdokumentes nach Anspruch 10.

Die Erfindung lehrt des weiteren ein Verfahren zur Auslesung einer maschinenlesbaren ersten Zeichenfolge aus einem erfindungsgemäßen Wert- und/oder Sicherheitsdokumentes nach Anspruch 11.

### Definitionen

Der Begriff des Wert- und/oder Sicherheitsdokumentes umfasst insbesondere Personalausweise, Reisepässe, ID-Karten, Zugangskontrollausweise, Visa, Steuerzeichen, Tickets, Führerscheine, Kraftfahrzeugpapiere, Banknoten, Schecks, Postwertzeichen.

Ein Substrat eines Wert- und/oder Sicherheitsdokumentes ist eine Trägerstruktur, auf welche Informationen, Bilder und dergleichen aufgebracht, insbesondere gedruckt, werden. Hiernach kann die Oberfläche des Substrates mit einer in der Regel transparenten Deckschicht versehen werden. Als Materialien für ein Substrat kommen alle fachüblichen Werkstoffe auf Papier- und/oder Kunststoffbasis in Frage.

Der Begriff der Maschinenlesbarkeit meint im Rahmen der Erfindung, dass ein Sicherheitsmerkmal mit bloßem Auge nicht oder nicht hinreichend deutlich wahrnehmbar ist, um eine durch das Sicherheitsmerkmal dargestellte Information zu erkennen. Vielmehr sind für die Erkennung apparative Hilfsmittel erforderlich. Für die Erkennung der durch das Sicherheitsmerkmal dargestellten oder codierten Information können ebenfalls apparative Hilfsmittel notwendig sein.

Ein graphisches Element bezeichnet eine Fläche oder Teilfläche auf der Oberfläche einer Wert- und/oder Sicherheitsdokumentes welche so bedruckt ist, dass der Druck dem menschlichen Auge ein Muster oder Bild darstellt.

Der Begriff Linie bezieht sich auf ein gedrucktes Objekt, welches dem Betrachter eindimensional erscheint. Für das Verständnis der vorliegenden Erfindung ist es wichtig, dass die einzelnen Linien jeweils (bereits aus drucktechnischen Gründen) eine bestimmte Breite aufweisen. Die Linienbreite von Linien im erfindungsgemäßen Sinne wird üblicherweise zwischen 0,01 und 1 mm, insbesondere zwischen 0,01 und 0,2 mm liegen. Eine erfindungsgemäße Linie kann ein gedrucktes Teilelement eines Guillochenmusters sein. Ein solches Muster ist ein Ornament aus mehreren ineinander verwickelten und überlappenden Linien. Die einzelnen Linien bilden dabei schnurartig, asymmetrische, geschlossene Ellipsen oder Kreisbahnen.

Die Breite der oben genannten Linien erlaubt es, die Linien, zumindestens in Teilbereichen zu teilen, so dass ein Zwischenraum mit einer Breite b_{z} entsteht. In diesem Zwischenraum kann eine Information kodiert sein. Aufgrund der Breite des Zwischenraums, welche erfindungsgemäß zwischen 5 und 50 µm, insbesondere zwischen 10 und 30 µm, vorzugsweise zwischen 15 und 25 µm, höchstvorzugsweise bei ca. 20 µm liegt kann diese Information nicht mit bloßem Auge erfasst werden.

Der Begriff der Codierung bezeichnet eine ein-eindeutige Korrelation zwischen den Variablen Breite der Linien und Abstand der Linien mit einem Zeichen oder einer Zeichenfolge. Eine typische Codierung ist der bekannte Barcode oder der Morsecode. Eine Umwandlung einer Linienfolge in ein Zeichen oder eine Zeichenfolge erfolgt mittels eines Algorithmus, welches die ein-eindeutige Korrelation umfasst.

Ein Zeichen kann insbesondere ein Buchstabe oder eine Zahl sein. Eine Zeichenfolge kann sowohl Buchstaben als auch Zahlen enthalten.

Eine (erste und/oder zweite) Zeichenfolge ist individualisierend, wenn sie für ein bestimmtes Wert- und/oder Sicherheitsdokument einzigartig ist, i.e. bei keinem anderen Dokument angebracht ist, wie beispielsweise eine Seriennummer, Personalnummer, Steuernummer o.ä..

Eine (erste und/oder zweite) Zeichenfolge kann auch eine Gruppe von Wert- und/oder Sicherheitsdokument kennzeichnen, in dem auf alle Mitglieder einer Gruppe eine identische Zeichenfolge angebracht, z.B. in Form einer Chargennummer.

Eine Zeichenfolge ist eine räumliche Aneinanderreihung von einzelnen Zeichen mit vorgegebener Leserichtung.

Zeichenfolgen sind identisch, wenn beide Zeichenfolgen sowohl am Anfang, in der Reihenfolge, sowie am Ende übereinstimmen, insbesondere haben identische Zeichenfolgen die gleiche Anzahl von Zeichen. Eine Zeichenfolge ist mit einer anderen Zeichenfolge teilidentisch, wenn zumindest zwei aufeinander folgende Zeichen der einen Zeichenfolge mit einer Teilfolge der anderen Zeichenfolge übereinstimmen. Ansonsten können die Zeichenfolgen unterschiedliche Längen aufweisen.

Ein Guillochenmuster ist ein nach definierten geometrischen Regeln verschlungenes Schutzlinienwerk. Die Linien können beispielsweise wellen-, bogen-, oder kreislinienförmig verlaufen. Andere mögliche Musterarten umfassen beliebige geometrische Muster, wie Vielecke, Kreise, Ellipsen, etc. Diese können getrennt voneinander und/oder überlappend angeordnet sein.

Eine Mehrzahl von Linien umfasst die Anzahlen 2 bis 10. Eine Vielzahl von Linien umfasst die Anzahlen von 11 bis 10000, insbesondere 50 oder 100 bis 10000, Linien.

### Bevorzugte Ausführungsformen der Erfindung

Das erfindungsgemäß bevorzugtes Wert- und/oder Sicherheitsdokument (1) ist dadurch gekennzeichnet, dass ein Guillochenmuster so ausgeführt wird, dass zumindestens eine der das Guillochenmuster bildenden Linien (3) zumindest in einem Teilbereich (4) geteilt ist, so dass in dem entstehenden Zwischenraum (Z) Information kodiert sein kann. Das Guillochenmuster wird auf einem Computer generiert. Die kodierte erste Information im Zwischenraum (Z) eines Teilbereichs (4) mindestens einer Linie (3) kann dabei insbesondere durch einen Morse- oder Barcode dargestellt werden. Zur Ausgabe des digital erzeugten Guillochenmuster wird ein Laser, mit mindestens einer Auflösung von 5.000 dpi, verwendet, der in der Lage ist Druckplatten bebildern zu können.

Der Teilbereich der Linie eines Guillochenmusters in dem der Zwischenraum entsteht kann dabei gegenüber der ursprünglichen Linie verbreitert sein, so wie es in der Figur 3 dargestellt ist. Eine derartige verbreiterte Gestaltung hat den Vorteil, dass sie leichter bei der maschinenlesbaren Abtastung erkannt werden kann. Sie hat allerdings auch den Nachteil, dass sie leichter erkannt wird ggf. sogar bereits durch das menschliche Auge, zumindest bei Zuhilfenahme von vergrößernden Sehhilfen (Lupen, etc.).

Bevorzugt ist daher die Ausgestaltung, bei der die Gesamtlinienbreite konstant bleibt und der Zwischenraum in Form einer Aussparung gebildet wird (Fig. 1+2). Eine derartige Ausgestaltung kann auch in der Weise erzeugt werden, das die "Aussparung" in unterschiedlichen Farbräumen angelegt werden, beispielsweise eine IR-absorbierende Farbe auf einer IR-transparenten Farbe oder eine Farbe auf eine Linie aufgedruckt wird, was naturgemäß entsprechend präzise Drucktechniken erfordert und so durch den Zusammendruck eine dritte dunklere Farbe mit der Information entsteht.

In einer bevorzugten Ausführungsform der Erfindung weist der Teilbereich (4) gegenüber mindestens einer Bezugskante (5) des Wert- und/oder Sicherheitsdokumentes (1) eine definierte Position und/oder Ausrichtung auf. Dadurch kann eine Auslesung lediglich durch Anschlag der Bezugskante (5) an eine Anschlagkante der Auslesevorrichtung erfolgen, da der Teilbereich dann ohne Weiteres in den Auslesebereich, der Auslesevorrichtung positioniert wird. Es wird sich empfehlen, wenn die Positionierung des Dokumentes gegenüber der Auslesevorrichtung in zwei Dimensionen, bezogen auf die Oberfläche des Dokumentes, erfolgt.

In einer alternativen Ausführungsform der Erfindung befindet sich der Teilbereich (4) an einer beliebigen Position in beliebiger Ausrichtung des Wert- und/oder Sicherheitsdokumentes (1). Das Sicherheitsmerkmal ist dadurch besonders schwer zu entdecken. Allerdings ist der Aufwand für die Auslesung der Codierung entsprechend erhöht. Die genauen Orts- und/oder Winkelkoordinaten des Teilbereichs (3) können in dieser Ausführungsform ihrerseits eine Codierung darstellen. Beispielsweise könnten in einem Personaldokument einer Person mit dem Geburtsdatum 16.05.1985 zwei Sicherheitsmerkmale vorhanden sein, die an den Koordinaten x₁:16, y₁: 5 bzw. x₂:19, y₂:85 positioniert sind. Die Zahlenwerte könnten beliebige Einheiten ausdrücken (beispielsweise Millimeter) und auf einen Bezugspunkt (beispielsweise Ursprung = linke untere Ecke des Sicherheitsdokumentes) bezogen sein. Eine solche Ausführungsform der Erfindung, beispielsweise im Inkjetverfahren aufgebracht, würde die Fälschungen dramatisch erschweren.

Das Wert- und/oder Sicherheitsdokument kann zusätzlich eine maschinen- und/oder personenlesbare zweite Zeichenfolge tragen, welche mit dem Zeichen oder der ersten Zeichenfolge korreliert ist. Als zweite Zeichenfolge kommt beispielsweise eine Seriennummer, eine Chargennummer oder eine andere individualisierende Zeichenfolge in Frage. In einer besonders einfachen Variante der Erfindung ist das Zeichen oder die zweite Zeichenfolge dann eine Prüfsumme einer auf dem Wert- und/oder Sicherheitsdokument angebrachten ersten Zeichenfolge. Die erste Zeichenfolge kann aber auch mit der zweiten Zeichenfolge identisch oder teilidentisch sein. Dann ist es weiterhin bevorzugt, wenn die erste Zeichenfolge für das Wert- und/oder Sicherheitsdokument ebenfalls individualisierend ist. Durch Auslesung auch der zweiten Zeichenfolge, beispielsweise mittels eines Scanners, kann dann eine Überprüfung auf zutreffende Korrelation zwischen zweiter Zeichenfolge und Zeichen bzw. erster Zeichenfolge erfolgen und so die Validität oder Invalidität des Wert- und/oder Sicherheitsdokumentes überprüft werden, vorzugsweise automatisch mittels der Auslesevorrichtung.

Im Rahmen des erfindungsgemäßen Verfahrens, ist es bevorzugt, dass das graphische Element auf das Wert- und/oder Sicherheitsdokument oder auf ein Substrat des Wert- und/oder Sicherheitsdokumentes aufgedruckt wird. Als Druckverfahren kommen beispielsweise in Frage: Offsetdruck, Siebdruck, Tintenstrahldruck, Rastertiefdruck, (Stahl- oder Kupfer-) Stichtiefdruck, Flexodruck, Gravurdruck und Buchdruck.

Im Folgenden wird die Erfindung anhand von lediglich Ausführungsformen darstellenden Figuren näher erläutert. Es zeigen:
Fig. 1: Ein Wertdokument mit einem Guillochenmuster sowie einem stark vergrößertem Ausschnitt aus einer Linie des Guillochenmusters mit einer Teilung.
Fig. 2: einen Teilbereich einer Linie eines Guillochenmusters mit enthaltener kodierter Information (hier: Morselinien). Die Codierung wird in diesem Fall durch die Bereiche A und B der ursprünglichen Linie vorgenommen.
Fig. 3: ein Ausschnitt aus einer Linie eines Guillochenmusters mit einer Teilung (mit hierin enthaltener kodierter Information, nämlich Morselinien analog zu Figur 2), wobei es zu einer Verbreiterung der ursprünglichen Linie kommt.

In der Figur 1 sieht man einen Ausschnitt aus einer Linie eines Guillochenmusters mit einem Teilbereich, in dem die Linie geteilt ist. Die Linienbreite in dieser Figur beträgt 30 µm, die Breite des gebildeten Zwischenraumes (b_{z}) beträgt ca. 10 µm. In der Figur 2 erkennt man die kodierte Information innerhalb des Zwischenraumes. Die kodierte Information wird durch Morselinien gebildet, die wiederum eine Breite von 10 - 20 µm, bzw. dem Doppelten hiervon aufweisen. Die doppelte Linienbreite kann beispielsweise genutzt werden, um Trennungen zwischen einzelnen Zeichen bzw. Worten anzugeben.

Ein erfindungsgemäßes Wert- und/oder Sicherheitsdokument lässt sich beispielsweise herstellen, indem aus der Seriennummer des Wert- und/oder Sicherheitsdokument ein Zeichen als Prüfsumme generiert und dem Wert- und/oder Sicherheitsdokument zugeordnet wird. Dann wird das Zeichen oder die Zeichenfolge nach Art eines Morsecodes oder eines Barcodes in eine Folge von benachbarten Linien umgewandelt. Anschließend wird ein Guillochenmuster aus einer Mehrzahl von Linien mit jeweils einer Breite auf einem Computer erstellt, wobei in einem Teilbereich mindestens einer Linie des Guillochenmusters eine Teilung vorgenommen wird, so dass ein Zwischenraum mit einer Breite b_{z} entsteht, in dem die Information, also beispielsweise der Barcode oder Morsecode eingeführt wird. Mittels des Computers wird das Guillochenmuster im Inkjetverfahren aufgedruckt.

Eine Auslesung des Zeichens kann dadurch erfolgen, dass das Wert- und/oder Sicherheitsdokument mit mindestens einer Bezugskante (5) an einen Anschlag einer Auslesevorrichtung angelegt wird und b) mit einem Scanner eine Folge von Linien (3) in einem Zwischenraum einer Linie eines auf dem Wert- und/oder Sicherheitsdokumentes angebrachten Guillochenmusters abgetastet wird, in einer Stufe c) die abgetastete Folge von benachbarten Linien (2) im Zwischenraum im Hinblick auf Breite und/oder Abstand der Linien (3) in einer Auswerteeinheit analysiert und nach einem vorgegebenen Algorithmus in ein Zeichen oder eine Zeichenfolge umgewandelt wird. Das in Stufe c) erhaltene Zeichen wird dann auf einer mit der Auswerteinheit verbundenen Anzeigeeinheit zur Anzeige gebracht und/oder in einer mit der Auswerteeinheit verbundenen Speichereinheit abgespeichert. Zusätzlich kann ein Scanner die Seriennummer des Wert- und/oder Sicherheitsdokumentes auslesen und hieraus die Prüfsumme berechnen. Das Ergebnis eines Vergleiches der Prüfsumme mit dem abgespeicherten Zeichen kann dann angezeigt werden, wobei die Übereinstimmung Validität anzeigt, während eine Nichtübereinstimmung eine Fälschung anzeigt.

### Liste der Bezugszeichen

- 1: Wertdokument
- 2: Codierte Information durch Folge von benachbarten Linien, beispielweise Barcode oder Morsecode
- 3: Linie
- 4: Teilbereich einer Linie, der einen Zwischenraum (Z) aufweist
- 5: Bezugskante
- 6: Optionale zusätzliche codierte Information durch Folge von benachbarten Linien, beispielweise Barcode oder Morsecode
- Z: Zwischenraum
- b_{Z}: Zwischenraumbreite
- A_{L}: Abstand der benachbarten Linien der Codierung (2)
- b_{L}: Breite der benachbarten Linien der Codierung (2)

## Patentansprüche

1. Wert- und/oder Sicherheitsdokument (1) mit mindestens einer gedruckten Linie (3) mit einer Linienbreite (b) gebildet ist, wobei zumindest eine der Linien (3) zumindest in einem Teilbereich (4) geteilt ist, so dass ein Zwischenraum (Z) innerhalb der Linienbreite und entlang der Längserstreckung der Linie (3) mit einer Breite (b_{z}) entsteht,
**dadurch gekennzeichnet, dass** in dem Zwischenraum (Z) eine erste Information (2) in Form einer Linienfolge benachbarter Linien codiert ist und
wobei der Zwischenraum (Z) nicht mit bloßem Auge sichtbar ist und wobei die Codierung einer ein-eindeutige Korrelation zwischen der Variablen Breite und Abstand der Linien der Linienfolge mit einen Zeichen oder einer Zeichenfolges bezeichnet.

2. Wert- und/oder Sicherheitsdokument (1) mit mindestens einer Linie gemäß Anspruch 1, wobei mindestens eine Linie (3) einen Teil eines Guillochenmusters bildet.

3. Wert- und/oder Sicherheitsdokument (1) nach Anspruch 1 oder 2, **dadurch gekennzeichnet, dass** die codierte erste Information durch einen Morse- oder Barcode codiert ist.

4. Wert- und/oder Sicherheitsdokument (1) nach Anspruch 1, 2 oder 3, **dadurch gekennzeichnet, dass** die Breite (b) der Linien (3) zwischen 0,01 und 1 mm, insbesondere zwischen 0,01 und 0,2 mm, liegt.

5. Wert- und/oder Sicherheitsdokument (1) nach einem der Ansprüche 1 bis 4, **dadurch gekennzeichnet, dass** die Breite des Zwischenraums (b_{Z}) zwischen 5 und 50µm, insbesondere zwischen 10 und 30µm, liegt.

6. Wert- und/oder Sicherheitsdokument (1) nach einem der Ansprüche 1 bis 5, **dadurch gekennzeichnet, dass** der Teilbereich (4) gegenüber mindestens einer Bezugskante (5) des Wert- und/oder Sicherheitsdokumentes (1) eine definierte Position und/oder Ausrichtung aufweist.

7. Wert- und/oder Sicherheitsdokument (1) nach einem der Ansprüche 1 bis 6, **dadurch gekennzeichnet, dass** es zusätzlich eine maschinen- und/oder personenlesbare zweite Information trägt, welche mit der ersten Information korreliert ist.

8. Wert- und/oder Sicherheitsdokument (1) nach Anspruch 7, **dadurch gekennzeichnet, dass** die zweite codierte Information (2) eine Prüfsumme einer auf dem Wert- und/oder Sicherheitsdokument angebrachten ersten Information (6) ist.

9. Wert- und/oder Sicherheitsdokument (1) nach einem der Ansprüche 1 bis 8, **dadurch gekennzeichnet, dass** die erste oder die zweite codierte Information (2) für das Wert- und/oder Sicherheitsdokument (1) individualisierend ist oder dass die erste oder die zweite codierte Information (2) für eine Gruppe von Wert- und/oder Sicherheitsdokumenten (1) kennzeichnend ist.

10. Verfahren zur Herstellung eines Wert- und/oder Sicherheitsdokumentes (1) nach einem der Ansprüche 1 bis 9, **gekennzeichnet durch** die folgenden Verfahrensstufen:
a) es wird dem Wert- und/oder Sicherheitsdokument (1) eine Information zugeordnet,
b) die Information wird in eine Folge von benachbarten Linien (3) umgewandelt, deren Breite (b_{L}) und/oder Abstand (A_{L}) für die Information nach einem vorgegebenen Code codiert,
c) es wird mindestens eine Linie (3) erstellt, mit jeweils einer Linienbreite (b), wobei zumindest eine der Linien zumindest in einem Teilbereich (4) der Linie geteilt ist, so dass ein mit blossen Augenicht sichtbarer Zwischenraum (Z) mit einer Breite (bZ) entleing der Längsertreckung der Linie (3) gebildet wird, in dem die Folge der benachbarten Linien (2) gemäß Stufe b) untergebracht wird,
d) das Wert- und/oder Sicherheitsdokument wird mit der Linie (3) aus Stufe c) bedruckt, wobei die Linie (3) und somit der Zwischenraum (2) desselben gegenüber mindestens einer Bezugskante des Wert- und/oder Sicherheitsdokumentes (1) in Position und Ausrichtung definiert angeordnet und ausgerichtet ist.

11. Verfahren zur Auslesung eines Zeichens oder einer Zeichenfolge aus einem Wert- und/oder Sicherheitsdokument (1) nach Anspruch (2) 2, **gekennzeichnet durch** die folgenden Verfahrensstufen:
a) das Wert- und/oder Sicherheitsdokument wird mit einer Bezugskante (5) an einen Anschlag einer Auslesevorrichtung angelegt,
b) mit einem Scanner wird eine Folge von Linien (2) in einem Zwischenraum (Z) einer Linie (3) eines auf dem Wert- und/oder Sicherheitsdokument (1) angebrachten Guillochenmusters (2) abgetastet,
c) die in Stufe b) abgetastete Folge von benachbarten Linien (2) wird in Hinblick auf Breite (b_{L}) und/oder Abstand (A_{L}) der Linien (2) in einer Auswerteeinheit analysiert und nach einem vorgegebenen Algorithmus in ein Zeichen oder eine Zeichenfolge umgewandelt,
d) das in Stufe c) erhaltene Zeichen bzw. die Zeichenfolge wird auf einer mit der Auswerteinheit verbundenen Anzeigeeinheit zur Anzeige gebracht und/oder in einer mit der Auswerteeinheit verbundenen Speichereinheit abgespeichert.

## Claims

1. A value and/or security document (1) comprising at least one printed line (3) having a line width (b), wherein
at least one of the lines (3) is divided at least in a partial section (4), so that a space (Z) within the line width and along the longitudinal extension of the line (3) and having a width (b_{z}) is formed,
**characterized in that**
in the space (Z) is coded a first information (2) in the form of a sequence of adjacent lines, and wherein the space (Z) is not visible with the naked eye, and wherein the coding designates a one-to-one correlation between the variables width and distance of the lines of the sequence of lines with a character or a sequence of characters.

2. The value and/or security document (1) comprising at least one line according to claim 1, wherein at least one line (3) forms part of a guilloche pattern.

3. The value and/or security document (1) according to claim 1 or 2, **characterized in that** the coded first information is coded by a Morse code or a barcode.

4. The value and/or security document (1) according to claim 1, 2 or. 3, **characterized in that** the width (b) of the lines (3) is between 0.01 and 1 mm, in particular between 0.01 and 0.2 mm.

5. The value and/or security document (1) according to one of claims 1 to 4, **characterized in that** the width of the space (b_{z}) is between 5 and 50 µm, in particular between 10 and 30 µm.

6. The value and/or security document (1) according to one of claims 1 to 5, **characterized in that** the partial section (4) has, relative to at least one reference edge (5) of the value and/or security document (1), a defined position and/or orientation.

7. The value and/or security document (1) according to one of claims 1 to 6, **characterized in that** it in addition carries a machine and/or person-readable second information, which is correlated with the first information.

8. The value and/or security document (1) according to claim 7, **characterized in that** the second coded information (2) is a checksum of a first information (6) disposed on the value and/or security document.

9. The value and/or security document (1) according to one of claims 1 to 8, **characterized in that** the first or the second coded information (2) is individualizing for the value and/or security document (1) or that the first or the second coded information (2) is characterizing for a group of value and/or security documents (1).

10. A method for producing a value and/or security document (1) according to one of claims 1 to 9, **characterized by** the following method steps:
a) an information is assigned to the value and/or security document (1),
b) the information is converted into a sequence of adjacent lines (3), the width (b_{L}) and/or distance (A_{L}) of which codes for the information according to given code,
c) at least one line (3) is produced, having one line width (b) each, wherein at least one of the lines is divided at least in a partial section (4) of the line, so that a space (Z) visible with the naked eye and having a width (b_{z}) along the longitudinal extension of the line (3) is formed, wherein the sequence of the adjacent lines (2) according to step b) is accommodated,
d) the value and/or security document is imprinted with the line (3) from step c), the line (3) and thus the space (Z) thereof being arranged and oriented, relative to at least one reference edge of the value and/or security document (1), in a defined position and/or orientation.

11. A method for reading-out a character or a sequence of characters from a value and/or security document (1) according to claim 2, **characterized by** the following method steps:
a) the value and/or security document is placed with a reference edge (5) against a stop of a reading device,
b) by a scanner, a sequence of lines (2) in a space (Z) of a line (3) of a guilloche pattern (2) disposed on the value and/or security document (1) is scanned,
c) the sequence of adjacent lines (2) scanned in step b) is analyzed with regard to the width (b_{L}) and/or distance (A_{L}) of the lines (2) in an evaluation unit and converted according to a given algorithm into a character or a sequence of characters,
d) the character or the sequence of characters obtained in step c) is displayed on a display unit connected to the evaluation unit and/or is stored in a memory unit connected to the evaluation unit.

## Revendications

1. Document de sécurité et/ou de valeur (1) comprenant au moins une ligne imprimée (3) ayant une largeur de ligne (b), dans lequel
au moins une des lignes (3) dans au moins une section partielle (4) est partagée, de façon qu'un espace (Z) au-dedans de la largeur de ligne et le long de l'étendue longitudinale de la ligne (3) et ayant une largeur (b_{z}) soit formé, **caractérisé en ce que**
dans l'espace (Z) est codée une première information (2) sous la forme d'une séquence de lignes voisines, et dans lequel l'espace (Z) n'est pas visible à l'oeil nu, et dans lequel le codage désigne une corrélation bijective entre les variables largeur et distance des lignes de la séquence de lignes avec un caractère ou une séquence de caractères.

2. Document de sécurité et/ou de valeur (1) comprenant au moins une ligne selon la revendication 1, dans lequel au moins une ligne (3) fait partie d'un motif guilloché.

3. Document de sécurité et/ou de valeur (1) selon la revendication 1 ou 2, **caractérisé en ce que** la première information codée est codée par un code de morse ou un code barre.

4. Document de sécurité et/ou de valeur (1) selon la revendication 1, 2 ou 3, **caractérisé en ce que** la largeur (b) des lignes (3) est entre 0,01 et 1 mm, en particulier entre 0,01 et 0,2 mm.

5. Document de sécurité et/ou de valeur (1) selon des revendications 1 à 4, **caractérisé en ce que** la largeur de l'espace (b_{z}) est entre 5 et 50 µm, en particulier entre 10 et 30 µm.

6. Document de sécurité et/ou de valeur (1) selon des revendications 1 à 5, **caractérisé en ce que** la section partielle (4) a, par rapport à au moins une arête de référence (5) du document de sécurité et/ou de valeur (1), une position et/ou orientation définie.

7. Document de sécurité et/ou de valeur (1) selon des revendications 1 à 6, **caractérisé en ce qu'**il porte en addition une deuxième information lisible par machine et/ou personne, qui est corrélée avec la première information.

8. Document de sécurité et/ou de valeur (1) selon la revendication 7, **caractérisé en ce que** la deuxième information (2) codée est une somme de vérification d'une première information (6) disposée sur le document de sécurité et/ou de valeur.

9. Document de sécurité et/ou de valeur (1) selon des revendications 1 à 8, **caractérisé en ce que** la première ou la deuxième information (2) codée est individualisante pour le document de sécurité et/ou de valeur (1) ou que la première ou la deuxième information (2) codée est caractérisante pour un groupe de documents de sécurité et/ou de valeur (1).

10. Procédé de production d'un document de sécurité et/ou de valeur (1) selon des revendications 1 à 9, **caractérisé par** les étapes suivantes du procédé:
a) une information est associée au document de sécurité et/ou de valeur (1),
b) l'information est convertie en une séquence de lignes (3) voisines, la largeur (b_{L}) et/ou la distance (A_{L}) desquelles code pour l'information selon un code donné,
c) au moins une ligne (3) est produite, ayant une largeur de ligne (b) chacune, dans lequel au moins une des lignes au moins dans une section partielle (4) de la ligne est partagée, de façon qu'un espace (Z) visible à l'oeil nu et ayant une largeur (b_{z}) le long de l'étendue longitudinale de la ligne (3) soit formée, dans lequel la séquence des lignes (2) voisines selon l'étape b) vient se loger,
d) le document de sécurité et/ou de valeur est imprimé avec la ligne (3) de l'étape c), la ligne (3) et donc l'espace (Z) de celle-ci étant disposé et orienté, par rapport à au moins une arête de référence du document de sécurité et/ou de valeur (1), dans une position et/ou orientation définie.

11. Procédé de lecture d'un caractère ou d'une séquence de caractères à partir d'un document de sécurité et/ou de valeur (1) selon la revendication 2, **caractérisé par** les étapes suivantes du procédé:
a) le document de sécurité et/ou de valeur est positionné avec une arête de référence (5) contre une butée d'un dispositif de lecture,
b) par un scanner, une séquence de lignes (2) dans l'espace (Z) d'une ligne (3) d'un motif guilloché (2) disposé sur le document de sécurité et/ou de valeur (1) est balayée,
c) la séquence de lignes (2) voisines balayée dans l'étape b) est analysée compte tenu de la largeur (b_{L}) et/ou la distance (A_{L}) des lignes (2) dans une unité d'évaluation et convertie selon un algorithme donné en un caractère ou une séquence de caractères,
d) le caractère ou la séquence de caractères obtenu dans l'étape c) est affiché sur une unité d'affichage liée à l'unité d'évaluation et/ou est mémorisé dans une unité de mémoire liée à l'unité d'évaluation.
